# EUROPÄISCHE PATENTSCHRIFT

(11) **EP 3 602 598 B1**
(45) Veröffentlichungstag und Bekanntmachung des Hinweises auf die Patenterteilung: **08.07.2020**
(21) Anmeldenummer: 18701170.5
(22) Anmeldetag: 23.01.2018
(51) Int. Cl.: H01H 39/00, H01H 1/20, H01R 13/11, H01R 31/08

(54) **ELEKTRISCHER SCHLIESSER**
ELECTRIC CLOSING ELEMENT
VERROU ÉLECTRIQUE

(30) Priorität: 22.03.2017 DE 102017106117
(43) Veröffentlichungstag der Anmeldung: 05.02.2020
(73) Patentinhaber: Auto-Kabel Management GmbH, 79688 Hausen i.W. (DE)
(72) Erfinder: MOSZYNSKI, Markus, 41812 Erkelenz (DE); BILLEN, Stefan, 41068 Mönchengladbach (DE)
(74) Vertreter: Cohausz & Florack
(86) Internationale Anmeldenummer: PCT/EP2018/051570
(87) Internationale Veröffentlichungsnummer: WO 2018/171954

(56) Entgegenhaltungen:
- WO-A1-2014/048495
- DE-A1-102008 013 831
- DE-A1-102011 121 958
- DE-A1-102013 105 148
- FR-A1- 3 029 361
- US-A- 1 321 381
- US-A1- 2003 231 443

## Beschreibung

Der Gegenstand betrifft einen elektrischen Schließer, insbesondere einen Hochvoltschließer, als auch ein Kraftfahrzeug mit einem solchen.

Elektrische Schließer sind hinlänglich bekannt. Insbesondere im automobilen Einsatz werden elektrische Schließer häufig als Relais ausgeführt. Relais dienen dazu, einen ersten Stromkreis (Schaltkreis) mittels eines Steuerimpulses der aus einem zweiten Stromkreises (Steuerkreis) stammt, zu schalten, insbesondere zu schließen. Die galvanische Trennung zwischen dem Schaltkreis und dem Steuerkreis ist dabei jedoch unter anderem auch abhängig von der elektrischen Durchschlagfestigkeit der Luft. Darüber hinaus sind Relais aufwändig in der Herstellung und somit teuer. Schließlich unterliegen Relais alterungsbedingtem Verschleiß. Auch ist es möglich, dass bei Relais die Schaltmechanik verklemmt, und ein Schalten nicht mehr möglich ist.

Bei Batterie- oder brennstoffzellenbetrieben Fahrzeugen ist das Schalten teilweise sicherheitskritisch. Insbesondere bei Hochvoltanwendungen, in denen teils Spannungen von 1000V und mehr auftreten können, ist ein mechanisch und elektrisch zuverlässiges Schalten notwendig. Insbesondere zum Kurzschließen von spannungsführenden Teilen im Falle eines Unfalls ist es notwendig, dass ein elektrischer Schließer eine geringe Ausfallwahrscheinlichkeit hat. Außerdem ist es notwendig, dass der elektrische Schließer im geöffneten Zustand stets eine galvanische Trennung zwischen Schaltkreis und Steuerkreis gewährleistet. Darüber hinaus muss der elektrische Schließer über die gesamte Lebensdauer eines Kraftfahrzeugs schließfähig bleiben, um stets die notwendige Sicherheit gewährleisten zu können.

Aus der DE 10 2011 121 958 A1 ist ein elektrisch gut isolierender, mechanisch ausfallsicherer elektrischer Schließer bekannt. Der Schließer umfasst eine erste Anschlusslasche und eine zweite, von der ersten isolierte Anschlusslasche. Mittels eines über einen Antrieb antreibbaren Schließelements kann eine elektrische Verbindung zwischen den Anschlusslaschen hergestellt werden, über welche Restkapazitäten im Falle eines Unfalls sicher abgeführt werden können.

Nachteilig an dem beschriebenen elektrischen Schließer ist jedoch, dass aufgrund von konstruktionsbedingten Toleranzen sowie aufgrund von Oberflächenverunreinigungen keine reproduzierbaren und zufriedenstellenden Kontaktierungen zwischen dem Schließelement und den Anschlusslaschen hergestellt werden können, so dass infolge der verringerten Übertragungsquerschnitte nur eine unzureichend schnelle Abführung der Restkapazitäten erfolgt, die zudem nachteiliger Weise nur unter starker Erwärmung abläuft.

US-A-2003/0231443 offenbart einen elektrischen Schliesser nach dem Oberbegriff des Anspruchs 1.

Daher lag dem Gegenstand die Aufgabe zu Grunde, einen elektrisch gut isolierenden, mechanisch ausfallsicheren elektrischen Schließer zur Verfügung zu stellen, mit dem eine möglichst schnelle und sichere Abführung von Restkapazitäten gewährleistet ist. Diese Aufgabe wird gegenständlich durch einen elektrischen Schließer nach Anspruch 1 gelöst. Die Aufgabe wird ferner durch ein Kraftfahrzeug nach Anspruch 15 gelöst.

Der elektrische Schließer weist dabei zwei Anschlusslaschen auf, die dazu dienen, den elektrischen Schließer mit elektrischen Leitungen zu verbinden. Vorzugsweise sind die Anschlusslaschen aus einem Kupferwerkstoff oder einem Aluminiumwerkstoff gebildet. Die Anschlusslaschen können insbesondere in einem Bereich, in dem diese mit Energieleitern verbunden werden, vorzugsweise auch unternickelt und/oder verzinnt sein.
Die Anschlusslaschen führen vorzugsweise in ein Gehäuse hinein und sind in dem Gehäuse isoliert voneinander angeordnet. Im Inneren des Gehäuses kann ein Führungskanal angeordnet sein. Dieser kann zumindest in Bereichen durch die Anschlusslaschen bzw. deren Oberflächen begrenzt sein. Insbesondere kann der elektrische Schließer innerhalb des Führungskanals einen elektrischen Kontaktbereich aufweisen, in dem die Anschlusslaschen voneinander beabstandet, einander gegenüberliegend angeordnet sind. Die gegenüberliegenden Enden der Anschlusslaschen können so geformt sein, dass diese eine Aufnahme für ein elektrisches Kontaktelement bilden.

Die Anschlusslaschen können dabei insbesondere unmittelbar an dem Rand des Gehäuses verlaufend angeordnet sein. Vorteilhafterweise können die Anschlusslaschen jeweils auch zumindest teilweise innerhalb einer Ausnehmung des Gehäuses angeordnet sein.

Zur Herstellung einer elektrischen Verbindung zwischen den Anschlusslaschen ist es notwendig, dass das Kontaktelement in die von den Anschlusslaschen gebildete Aufnahme hinein geführt wird. Dazu weist die erste und die zweite Anschlusslasche in dem innerhalb des Führungsgehäuses angeordneten Kontaktbereich zumindest jeweils eine Ausnehmung auf. Es kann auch mehr als nur jeweils eine Ausnehmung in den Anschlusslaschen angeordnet sein.

Über die Aufnahme des Kontaktelements in die Ausnehmungen der Anschlusslaschen, kann eine elektrische Verbindung zwischen den Anschlusslaschen hergestellt werden.

Hierzu muss das Kontaktelement zumindest teilweise, vorzugsweise zumindest entlang seiner Oberfläche elektrisch leitend gebildet sein, so dass das Kontaktelement die Anschlusslaschen elektrisch miteinander verbindet, sobald es in elektrischen Kontakt mit den beiden Anschlusslaschen kommt.

Das Kontaktelement ist in dem Führungsgehäuse in einer Offenposition gehalten. Hierzu kann das Kontaktelement formschlüssig durch das Führungsgehäuse in der Offenposition gehalten werden. In der Offenposition ist das Kontaktelement elektrisch isoliert von den Anschlusslaschen angeordnet.

Das Kontaktelement ist verschiebbar, vorzugsweise in dem Führungsgehäuse transversal verschiebbar angeordnet, wobei das Kontaktelement in der gegenständlichen Anordnung bei der Verschiebung von den beiden Anschlusslaschen gleichzeitig in deren jeweiligen Ausnehmungen in Verschieberichtung geführt ist. Nach dem Verschieben ist das Kontaktelement in einer Geschlossenposition. In der Geschlossenposition ist der elektrische Schließer geschlossen, in dem durch das Kontaktelement ein elektrischer Kurzschluss zwischen den Anschlusslaschen hergestellt ist. Das Kontaktelement ist mit Kontaktbereichen in der Geschlossenposition in den Aufnahmen der Anschlusslaschen angeordnet. Dies erfolgt durch die Verschiebung des Kontaktelements in dem Führungsgehäuse.

Dies ermöglicht nach einem Unfall eines Kraftfahrzeugs nicht nur eine möglichst zeitnahe Herstellung eines elektrischen Kontaktes, sondern verspricht auch eine möglichst verlässliche Trajektorie bei der Bewegung des Kontaktelements.

Zur Verschiebung des Kontaktelements ist vorzugsweise ein Antrieb vorgesehen, der erlaubt, dass das Kontaktelement in einer geöffneten Position des elektrischen Schließers elektrisch getrennt von zumindest einer Anschlusslasche angeordnet ist, wohingegen das Kontaktelement in einer geschlossenen Position des elektrischen Schließers in elektrischem Kontakt mit beiden Anschlusslaschen ist und diese somit miteinander kurzschließt.

Für eine möglichst platzsparende Anordnung des elektrischen Schließers ist es dabei vorteilhaft, wenn der Kontaktbereich der Anschlusslaschen an einem ersten Ende des Führungskanals und der Antrieb an einem dem ersten Ende gegenüberliegenden zweiten Ende des Führungskanals angeordnet ist.

Der Antrieb ist gegenüber den Anschlusslaschen durch das Führungsgehäuse vorzugsweise elektrisch isoliert. Das Führungsgehäuse ist hierzu vorzugsweise aus einem elektrischen Isolator, beispielsweise Polyamid, z.B. PA 6 gebildet.

Auch das Kontaktelement kann zumindest in Teilen aus einem Isolator gebildet sein. Lediglich der Teil des Kontaktelements, welcher dem elektrischen Kurzschließen der Anschlusslaschen dient und in mechanischen Kontakt mit den Anschlusslaschen kommt, muss elektrisch leitend gebildet sein.

Um trotzdem eine schnelle Abführung von Restkapazitäten bei einem Unfall zu gewährleisten, ist es vorteilhaft, wenn das Kontaktelement zumindest teilweise aus einem elektrisch leitfähigen Material mit einer hohen spezifischen elektrischen Leitfähigkeit, vorzugsweise zumindest teilweise aus einem Aluminiumwerkstoff und/oder einem Kupferwerkstoff gebildet ist. Auch wird vorgeschlagen, dass die Anschlusslaschen zumindest teilweise aus einem leitfähigen Material, vorzugsweise zumindest teilweise aus einem Kupferwerkstoff und/oder einem Aluminiumwerkstoff gebildet sind. Bevorzugt sind die leitenden Oberflächen von Anschlusslasche und Kontaktelement, insbesondere in den Kontaktbereichen, aus einem gleichen Werkstoff gebildet.

Das Kontaktelement ist in zumindest einem Kontaktbereich, in dem es in den Ausnehmungen in der Geschlossenposition gehalten ist, als Flachteil, insbesondere als quaderförmiges Flachteil gebildet. Dadurch, dass die Kontaktbereiche als Flachteil gebildet sind, kann das Kontaktelement mit seinen Kontaktbereichen in schlitzförmige Ausnehmungen gleiten um die Geschlossenposition zu erreichen.

Um eine qualitativ hochwertige Kontaktierung, insbesondere eine besonders niederohmige Verbindung zwischen den Anschlusslaschen herzustellen, ist die Form des Kontaktelements zudem vorzugsweise zumindest teilweise im Wesentlichen komplementär, insbesondere passgenau zu den Ausnehmungen der Anschlusslaschen gebildet.

Das Kontaktelement kann dabei aus einem Flachteil, insbesondere aus einem quaderförmigen Flachteil gebildet sein.

Ferner ist erkannt worden, dass einer qualitativ hochwertigen Kontaktierung nicht nur die konstruktionsbedingten Toleranzen, sondern insbesondere auch die Oberflächenqualität der zu kontaktierenden Bauteile entgegensteht.

In der Offenposition ruht das Kontaktelement an dem Gehäuse, insbesondere an dem Führungsgehäuse. In dieser Position weist eine Oberfläche des Kontaktelements, zumindest im Bereich der Kontaktbereiche, in Richtung der Aufnahmen. Diese Oberfläche hat eine Flächennormale. Die Flächennormale der Oberfläche des Kontaktbereichs, der in der Offenposition den Ausnehmungen zugewandt ist, ist im Wesentlichen parallel zu der Verschieberichtung. Somit wird sichergestellt, dass das Kontaktelement mit der den Ausnehmungen zugewandten Oberfläche, in Richtung der Ausnehmungen bewegt wird. Das Kontaktelement berührt die Ausnehmungen in der Geschlossenposition vorzugsweise mit anderen Oberflächen. Insbesondere sind die Flächennormalen dieser Berühroberflächen senkrecht zu der Verschieberichtung. Vorzugsweise berührt das Kontaktelement die Anschlusslaschen mit zwei einander gegenüberliegenden, vorzugsweise parallel zueinander verlaufenden Kontaktoberflächen des Kontaktelements. Die Kontaktoberflächen der Anschlusslaschen, insbesondere in den Aufnahmen verlaufen parallel zueinander. Der Abstand der Kontaktoberflächen der Aufnahmen ist vorzugsweise gleich mit dem Abstand der Kontaktoberflächen des Kontaktelements zueinander, was der Höhe des Anschlusselements im Kontaktbereich entsprechen kann.

Vorzugsweise weist das Kontaktelement zumindest vier Kontaktoberflächen auf, über die eine elektrische Verbindung zwischen den Anschlusslaschen hergestellt werden kann, wobei insbesondere sowohl eine erste und zweite Kontaktfläche, als auch eine dritte und vierte Kontaktfläche im Wesentlichen parallel zueinander sowie im Wesentlichen parallel zur Bewegungsrichtung des Kontaktelements angeordnet sind.

Die Kontaktbereiche des Kontaktelements können räumlich voneinander getrennt sein. Das Kontaktelement hat vorzugsweise zumindest zwei Kontaktbereiche, welche in einer Richtung senkrecht zur Verschieberichtung, vorzugsweise ebenfalls senkrecht zu einer Höhenrichtung des Kontaktelements, beabstandet voneinander sind. Insbesondere können die Kontaktbereiche bezogen auf eine parallel zu der Verschieberichtung verlaufende Mittenachse des Kontaktelements einander gegenüberliegen. Somit kann beidseitig eine Mittenachse des Kontaktelements jeweils ein Kontaktbereich vorgesehen sein. Die Kontaktbereiche weisen die Kontaktoberflächen des Kontaktelements auf, die in der Geschlossenposition mit den Kontaktoberflächen der Ausnehmungen unmittelbar in Kontakt stehen. Der Abstand der Kontaktbereiche zueinander kann im Wesentlichen gleich dem Abstand der Ausnehmungen zueinander sein. Dies stellt sicher, dass die Kontaktbereiche in der Geschlossenposition beide in den Ausnehmungen angeordnet sind.

Bei der Herstellung eines Kontaktes zwischen dem Kontaktelement und den Anschlusslaschen kann das Kontaktelement durch die Ausnehmungen der Anschlusslaschen in seiner Bewegung geführt werden. Vorzugsweise wird das Kontaktelement dabei unmittelbar ab dem Zeitpunkt der Herstellung eines elektrischen Kontaktes zwischen dem Kontaktelement und den Anschlusslaschen insbesondere von beiden Anschlusslaschen gleichzeitig geführt.

Auch wird vorgeschlagen, dass das Kontaktelement und die Ausnehmungen der Anschlusslaschen zueinander derart geformt und/oder dimensioniert sind, dass bei der Verschiebung eine formschlüssige Verbindung, insbesondere eine Pressverbindung zwischen dem Kontaktelement und den Anschlusslaschen gebildet ist. Nach dem Verschieben, in der Geschlossenposition, kann eine Presspassung, eine Übergangspassung oder eine Spielpassung zwischen dem Kontaktelement und den Anschlusslaschen gebildet sein.

Für eine Presspassung wird insbesondere vorgeschlagen, dass die Ausnehmungen gegenüber dem Kontaktelement unterdimensioniert gebildet sind bzw. dass das Kontaktelement gegenüber den Ausnehmungen überdimensioniert gebildet ist.

Dadurch, dass die Ausnehmungen gegenüber dem Kontaktelement unterdimensioniert gebildet sind bzw. das Kontaktelement gegenüber den Ausnehmungen überdimensioniert gebildet ist, können die zu kontaktierenden Oberflächen der Bauteile bei der Herstellung der Kontaktierung durch Reibung zumindest teilweise von Verunreinigungen oder Passivierungen befreit werden, so dass eine qualitativ hochwertige Kontaktierung gewährleistet ist, bei der nicht nur geringe Anteile der Kontaktfläche, sondern vorzugsweise der größte Teil der Kontaktfläche zur Ladungsübertragung genutzt werden kann.

Neben einem definierten Untermaß kann das Kontaktelement an seiner den Ausnehmungen zugewandten Seite beispielsweise auch verjüngend, insbesondere keilförmig gebildet sein.

Hierdurch ist nicht nur eine verbesserte Kontaktierung durch die Verdrängung von Verunreinigungen und Oxidschichten erzielbar, sondern es kann durch eine selbsthemmende Haltekraft auch eine Fixierung des Kontaktelements in den Ausnehmungen der Anschlusslaschen bewirkt werden.

Um sicher zu verhindern, dass nachdem der Schließer geschlossen wurde, der elektrische Stromkreis wieder geöffnet wird, wird darüber hinaus vorgeschlagen, dass die Aufnahme derart gebildet ist, dass das Kontaktelement in einer geschlossenen Position des Schließers in der Aufnahme vorzugsweise formschlüssig verrastet.

Deshalb können alternativ oder kumulativ zu leicht unterdimensionierten Ausnehmungen bzw. einem leicht überdimensionierten Kontaktelement in den Ausnehmungen der Anschlusslaschen und dem Kontaktelement auch Rastnasen und/oder Rastausnehmungen vorgesehen sein, die derart zueinander geformt und dimensioniert sind, dass bei der Verschiebung eine formschlüssige Verbindung, insbesondere eine Rastverbindung zwischen dem Kontaktelement und den Anschlusslaschen gebildet ist.

Der gegenständlich zum Antreiben des Kontaktelements vorgesehene Antrieb übt auf das Kontaktelement eine derart große Kraft in Richtung des Kontaktbereichs aus, dass dieses in Richtung des Kontaktbereichs geschoben werden kann. Hierdurch lässt sich der elektrische Schließer in seine geschlossene Position bewegen.

Um die notwendige Kraftübertragung möglichst ohne Verluste herbeiführen zu können, ist das Kontaktelement zumindest formschlüssig, vorzugsweise kraftschlüssig, insbesondere stoffschlüssig mit dem Verschiebeelement verbunden.

Der Antrieb kann hierbei aus einem Antriebselement und einem Verschiebeelement gebildet sein.

Das Antriebselement kann dabei als elektrisches, hydraulisches, pyrotechnisches oder mechanisches Antriebselement gebildet sein, das Verschiebeelement kann derweil beispielsweise als Verschiebeschlitten oder als Kolben gebildet sein.

In einer Ausführungsform, in der das Verschiebeelement als Kolben gebildet ist, ist der Kolben vorzugsweise derart in dem Führungsgehäuse angeordnet, dass durch diesen ein Führungskanal abgedichtet ist. Der Kolben kann dabei zylinderförmig sein. Auch ist es möglich, dass der Kolben ein in dem Führungsgehäuse geführter Quader ist. Die Abdichtung kann derart sein, dass ein dem Antrieb zugewandter Raum in dem Führungskanal gegenüber einem der Aufnahme zugewandten Raum des Führungskanals abgedichtet ist. Dieses ist besonders dann von Vorteil, wenn das Kontaktelement mittels Druckluft in die Aufnahme geschoben wird. Abdichten kann bedeuten, dass der Strömungswiderstand für Luft in dem Führungskanal durch den Kolben um mehr als 90% vorzugsweise mehr als 95% erhöht wird.

Der Kolben ist vorzugsweise aus einem Isolationsmaterial, insbesondere Polyamid, insbesondere PA 6 gebildet. Hierdurch gewährleistet der Kolben des Kontaktelements eine sichere Isolation zwischen dem leitenden Teil des Kontaktelements und dem Antrieb. Vorzugsweise ist der Kolben dem Antrieb zugewandt und das Kontaktelement den Ausnehmungen der Anschlusslaschen. Das Kontaktelement ist innerhalb des Führungsgehäuses zwischen dem Antrieb und dem Kontaktbereich der Anschlusslaschen verschiebbar. Vorzugsweise ist das Kontaktelement in einer geöffneten Position des Schließers an dem Antrieb, insbesondere an dem Verschiebeelement angeordnet. Das Kontaktelement ist vorzugsweise derart in dem Führungsgehäuse gehalten, dass es nur unter Krafteinwirkungen darin verschiebbar ist. Insbesondere kann das Kontaktelement in einem Presssitz in dem Führungsgehäuse angeordnet sein. Der Presssitz kann derart sein, dass eine Kraft von zumindest, 10 N, vorzugsweise 20 N oder auch zumindest 50 N notwendig ist, das Kontaktelement in dem Führungsgehäuse transversal zu verschieben.

Ein pyrotechnischer Antrieb kann beispielsweise über einen Schubkolben realisiert sein, der durch einen elektrischen Zündimpuls aktiviert werden kann. Hierbei ist eine Zündpille in einer Hülse angeordnet. In der Hülse ist ein entlang der Längsachse der Hülse verschiebbarer Kolben angeordnet, der durch die Explosionsenergie der Zündpille in der Hülse verschoben wird. Durch das Verschieben des Kolbens wird dieser aus der Hülse gedrückt. Hierbei kann der aus der Hülse gedrückte Teil des Kolbens das Kontaktelement in Richtung der Aufnahme drücken.

Insbesondere wird bevorzugt, wenn die zumindest jeweils eine Ausnehmung der Anschlusslaschen auf einander gegenüberliegenden Seiten des Führungsgehäuses angeordnet ist. Die Ausnehmungen können dabei hakenförmig und/oder U-förmig gebildet sein und sich in Richtung des Kontaktelementes öffnen. Dabei können die Ausnehmungen einen Boden haben, der als Anschlag für das Kontaktelement dienen kann, so dass seine maximale Bewegung in Verschieberichtung definiert ist.

Durch die Ausnehmungen ist es möglich, trotz einer einfachen Ausrichtung und Konstruktion des elektrischen Schließers eine große Kontaktfläche des Kontaktelements mit den Anschlusslaschen zu gewährleisten.

Damit das in dem Führungskanal vorzugsweise kraftschlüssig oder stoffschlüssig an dem Verschiebeelement angeordnete Kontaktelement vor einer ungewollten Kontaktierung mit den Anschlusslaschen geschützt ist, wird vorgeschlagen, dass zur Isolation des Kontaktelements zwischen dem Kontaktelement und dem Kontaktbereich der Anschlusslaschen zumindest ein Isolationselement angeordnet ist, wobei das Isolationselement vorzugsweise zweistückig, insbesondere aus zwei Isolationskappen gebildet ist.

Das Kontaktelement ist mit einer Oberfläche in Richtung der Anschlusslaschen gewandt. Die Flächennormale dieser Oberfläche ist bevorzugt gleichgerichtet mit der Verschieberichtung. Diese genannte Oberfläche wird vorzugsweise von dem Isolationselement abgedeckt. Insbesondere können Isolationselemente in den Kontaktbereichen des Kontaktelementes angeordnet sein.

Damit eine ausreichende Isolierung durch das Isolationselement auch bei hohen Spannungen gewährleistet ist, wird vorgeschlagen, dass das Isolationsmaterial des Isolationselements neben einer spezifischen elektrischen Leitfähigkeit von zumindest weniger als 10⁻⁵ S·cm⁻¹, bevorzugt weniger als 10⁻¹⁰ S·cm⁻¹, besonders bevorzugt 10⁻¹⁵ S·cm⁻¹ eine Durchschlagsfestigkeit von zumindest mehr als 5 kV/mm, bevorzugt mehr als 20 kV/mm, besonders bevorzugt mehr als 50 kV/mm aufweist. Hierzu kann das Isolationselement vorzugsweise aus einem Kunststoff oder einer Keramik gebildet sein.

Gemäß einem vorteilhaften Ausführungsbeispiel wird vorgeschlagen, dass zur Isolation des Kontaktelements zwei Isolationskappen zwischen dem Kontaktelement und dem Kontaktbereich der Anschlusslaschen angeordnet sind, welche derart ausgebildet sind, dass zumindest Teile der Isolationskappen in geschlossenem Zustand des elektrischen Schließers an den Anschlusslaschen abgetrennt, insbesondere abgerissen bzw. abgeschert sind. Die Isolationskappen sind insbesondere im Bereich der Kontaktbereiche an dem Kontaktelement angeordnet.

Im Gegensatz zu zumindest Teilen der Isolationskappen, welche an den Anschlusslaschen abgeschert vorliegen, wird das Kontaktelement bei einer Auslösung der Antriebseinheit mit dem Verschiebeelement in Richtung des Kontaktbereichs der Anschlusslaschen beschleunigt, bevor das Kontaktelement schließlich in den Ausnehmungen der Anschlusslaschen angeordnet ist und ein elektrischer Kontakt zwischen den Anschlusslaschen hergestellt ist.

Hierzu ist das Kontaktelement vorzugsweise derart angeordnet und insbesondere gegenüber dem Isolationselement derart ausgebildet, dass das in der Geöffnetposition gegenüber den Anschlusslaschen isolierte Kontaktelement das Isolationselement nach Auslösung des Antriebs durchbricht. Das Kontaktelement kann hierzu vorzugsweise eine an seiner dem Antrieb abgewandten Oberfläche, insbesondere an der den Anschlusslaschen zugewandten Oberfläche eine meißelförmige Verjüngung aufweisen. Dabei kann das Kontaktelement das Isolationselement zumindest in dem Bereich durchbrechen, der in der Offenposition unmittelbar an die Ausnehmungen der Anschlusslaschen grenzt. Vorzugsweise erfolgt eine Abtrennung des Isolationselements zumindest in dem Bereich der Grenzfläche zwischen dem Isolationselement und den in Richtung des Isolationselements weisenden Oberflächen der Kontaktlaschen.

Zudem ist es vorteilhaft, wenn das vorgeschlagene Isolationselement nicht nur hervorragende Isolationseigenschaften aufweist, sondern vorzugsweise auch eine geringe Bruchfestigkeit, insbesondere eine geringe Scherfestigkeit aufweist. Deshalb wird gemäß einem vorteilhaften Ausführungsbeispiel vorgeschlagen, dass das Isolationselement aus einem Material mit einer Scherfestigkeit nach DIN 18137-3 von zumindest weniger als 10 N/mm, bevorzugt von zumindest weniger als 5 N/mm, besonders bevorzugt von zumindest weniger als 1 N/mm gebildet ist.

Ebenso ist von Vorteil, wenn das Isolationselement neben einer geringen Bruch- und Scherfestigkeit eine geringe Reißfestigkeit aufweist.

Neben einer geringen Bruch-, Scher- und Reißfestigkeit kann es zudem insbesondere vorteilhaft sein, wenn das Isolationsmaterial Sollbruchstellen aufweist, die vorzugsweise in einem potentiellen Kontaktbereich des Isolationselements mit dem Kontaktelement sowie in einem potentiellen Kontaktbereich mit den Anschlusslaschen angeordnet sind. So kann das Isolationselement bei einer Auslösung des Antriebs einfacher durch das Kontaktelement durchbrochen und von den Kontaktlaschen abgeschert werden.

Gemäß einem vorteilhaften Ausführungsbeispiel wird vorgeschlagen, dass die an dem elektrischen Schließer angeordneten Anschlusslaschen jeweils ein aus dem Führungsgehäuse weisenden Anschlussteil und ein in dem Führungsgehäuse geführten, zumindest die Aufnahme bildenden Teil, aufweisen. Insbesondere sind die Anschlussteile so geformt, dass daran elektrische Energieleitungen verliersicher angeschlossen werden können. Dies kann mittels Schraubbolzen oder Verschraubungen oder mittels Crimpanschlüssen oder dergleichen erfolgen. Auch kann eine Löt- oder Schweißverbindung zwischen den Anschlussteilen und den Energieleitungen gebildet sein.

In dem Führungsgehäuse können die Anschlusslaschen im Bereich der Aufnahme elektrisch nicht isoliert angeordnet sein. Dies ermöglicht es, mittels des Kontaktelements die freiliegenden Bereiche der Anschlusslaschen miteinander elektrisch kurz zu schließen.

Gemäß einem vorteilhaften Ausführungsbeispiel wird vorgeschlagen, dass die Anschlusslaschen zumindest im Bereich der Ausnehmungen elastisch verformbar in dem Führungsgehäuse gehalten sind. Hierdurch wird erreicht, dass das Kontaktelement die Anschlusslaschen im Bereich der Ausnehmungen elastisch und/oder plastisch auseinander drücken kann, um in die geschlossene Position des Schließers verschoben zu werden. In dieser können die Anschlusslaschen elastisch zurück federn und somit das Kontaktelement bzw. das Kontaktelement zumindest teilweise umgreifen und in der geschlossenen Position halten.

Gemäß einem vorteilhaften Ausführungsbeispiel wird vorgeschlagen, dass das Führungsgehäuse im Bereich der Aufnahme, insbesondere an einem dem Antrieb abgewandten Ende eine Lüftungsöffnung aufweist. Beim Verschieben des Kontaktelements innerhalb des Führungsgehäuses wird der Raum zwischen Aufnahme und Kontaktelement verkleinert, wohingegen sich der dem Antrieb zugewandte Raum zwischen Kontaktelement und Antrieb vergrößert. Die Raumverkleinerung zwischen Aufnahme und Kontaktelement führt zu einer Druckerhöhung. Diese würde dazu führen, dass das Kontaktelement in dem Führungsgehäuse zurück gedrückt würde und gegebenenfalls die durch den Antrieb aufgebrachte Kraft nicht ausreicht, das Kontaktelement in die Aufnahme zu drücken. Um eine Entlüftung zu gewährleisten, kann deshalb eine Lüftungsöffnung vorgesehen sein. Diese ist vorzugsweise mittig zwischen den Anschlusslaschen im Bereich der Aufnahme vorgesehen.

Nachfolgend wird der Gegenstand anhand einer Ausführungsbeispiele zeigenden Zeichnung näher erläutert. In der Zeichnung zeigt:
- Fig. 1: eine räumliche Ansicht eines elektrischen Schließers in einer geöffneten Position;
- Fig. 2: eine Schnittansicht eines elektrischen Schließers gemäß Fig. 1;
- Fig. 3: eine weitere Schnittansicht eines elektrischen Schließers gemäß Fig. 1;
- Fig. 4a - c: eine Ansicht verschiedener Ausführungsbeispiele eines Kontaktelements;
- Fig. 5: eine räumliche Ansicht eines elektrischen Schließers in einer geschlossenen Position;
- Fig. 6: eine Schnittansicht eines elektrischen Schließers gemäß Fig. 5;
- Fig. 7: eine weitere Schnittansicht eines elektrischen Schließers gemäß Fig. 5.

In Fig. 1 ist eine räumliche Ansicht eines elektrischen Schließers 1 in einer geöffneten Position gezeigt. Zu erkennen ist ein geöffnetes Führungsgehäuse 12, welches in seinem Inneren einen Führungskanal 14 bildet. Zu erkennen ist ferner ein Antrieb 6, der aus einer Antriebseinheit 8 und einer Verschiebeeinheit 10 gebildet ist. Die Antriebseinheit 8 kann dabei als Aktuator gebildet sein und elektrische Signale in mechanische Bewegung umwandeln. Die Antriebseinheit 8 kann aber auch als pyrotechnische Antriebseinheit gebildet sein und beispielsweise durch Zündung einer Zündpille mittels einer Druckwelle eine mechanische Bewegung erzeugen. Die Verschiebeeinheit 10 kann beispielsweise als Verschiebeschlitten oder als Kolben gebildet sein, der von der Antriebseinheit 8 angetrieben, eine Translationsbewegung ausführt.

Im Falle einer Ausführungsform, in der durch die Antriebseinheit 8 ein pneumatischer Impuls ausgelöst wird, muss der Führungskanal 14 gut nach außen abgedichtet sein. Damit es bei einer Verschiebung der Verschiebeeinheit 10 nicht zu einem Überdruck kommt, welcher der Bewegung in Verschieberichtung entgegenwirkt, wird vorgeschlagen, dass in dem Führungskanal 14 eine (hier nicht dargestellte) Entlüftungsöffnung angeordnet ist, oder der entsprechende Raum evakuiert ist.

Des Weiteren ist in Fig. 1 zu erkennen, dass an der Verschiebeeinheit 10 ein Kontaktelement 20 angeordnet ist, welches in dieser Ansicht durch ein Isolationselement 16 verdeckt ist. Zum Zweck einer verständlicheren Darstellung wird dessen Anordnung anhand einer gestrichelten Kontur angedeutet. Das Kontaktelement 20 ist nach der Erfindung fest mit der Verschiebeeinheit 10 formschlüssig, oder beispielweise kraftschlüssig und/oder auch stoffschlüssig verbunden.

Das Kontaktelement 20 ist als Flachteil und aus einem elektrisch leitfähigen Material, vorzugsweise aus einem Aluminium- bzw. einem Kupferwerkstoff gebildet.

Eine detailliertere Ansicht verschiedener Ausführungsformen des Kontaktelements 20 ist inklusive der Bezeichnung der jeweiligen Kontaktbereiche, Kontaktoberflächen und Oberflächennormalen in den Figuren 4a-c dargestellt. Auf diese Figuren wird im Folgenden verwiesen, wenn einzelne Elemente des Kontaktelements 20 aufgrund der Übersichtlichkeit in anderen Figuren nicht dargestellt sind.

In der Offenposition ruht das Kontaktelement 20 an dem Gehäuse 12. In dieser Position weist das Kontaktelement 20 eine Oberfläche 20' auf, die in Richtung der Aufnahmen 22a, 22b der Anschlusslaschen 4a, b weist. Wie anhand der Anordnung gemäß Fig. 1 zu erkennen ist, verläuft die Flächennormale 20a dieser Oberfläche bei der Bewegung des Kontaktelements 20 aus der Offenposition in die Geschlossenposition im Wesentlichen parallel zu der über den Pfeil 30 angedeuteten Verschieberichtung.

Zu erkennen ist ferner, dass das Kontaktelement 20 zumindest zwei voneinander räumlich getrennte Kontaktbereiche 24a, b aufweist, welche in einer Richtung senkrecht zu der über den Pfeil 30 angedeuteten Verschieberichtung, vorzugsweise ebenfalls senkrecht zu einer Höhenrichtung des Kontaktelements 20, beabstandet voneinander sind. Die Kontaktbereiche 24a, b können wie gemäß Fig. 1 ausgeführt, insbesondere bezogen auf eine parallel zu der Verschieberichtung verlaufende Mittenachse des Kontaktelements 20 einander gegenüberliegen. Somit kann beidseitig einer Mittenachse des Kontaktelements 20 jeweils ein Kontaktbereich 24a bzw. 24b vorgesehen sein.

Die zur Herstellung eines elektrischen Kontaktes mit den Anschlusslaschen 4a, 4b vorgesehenen Kontaktflächen 26a, 26b, 26c, 26d der Kontaktbereiche 24a, 24b des Kontaktelements 20 besitzen ebenfalls jeweils eine Flächennormale 20b. Diese jeweils eine Flächennormale verläuft im Wesentlichen senkrecht zu der Flächennormalen 20a der in Richtung der Aufnahmen 22a, 22b weisenden Oberfläche 20' des Kontaktelements 20.

Das gemäß Fig. 1 im Wesentlichen quaderförmig gebildete Kontaktelement 20 weist somit zumindest vier Kontaktoberflächen 26a, 26b, 26c, 26d auf, über die eine elektrische Verbindung zwischen den Anschlusslaschen 4a, 4b hergestellt werden kann. Eine erste und eine zweite Kontaktfläche 26a und 26b sind hierbei an dem Kontaktbereich 24a angeordnet, wohingegen eine dritte und vierte Kontaktfläche 26c und 26d des Kontaktelements 20 an dem Kontaktbereich 24b angeordnet sind. Sowohl die erste und die zweite Kontaktfläche 26a, 26b, als auch die dritte und vierte Kontaktfläche 26c, 26d sind entsprechend der Schichtdicke bzw. der Höhe des Kontaktelements 20 voneinander beabstandet angeordnet. Sowohl die erste und die zweite Kontaktfläche 26a, 26b, als auch die dritte und vierte Kontaktfläche 26c, 26d sind zudem im Wesentlichen parallel zueinander sowie im Wesentlichen parallel zur Bewegungsrichtung des Kontaktelements 20 angeordnet.

Auch die aus Fig. 2 hervorgehenden Kontaktoberflächen der in den Ausnehmungen 22a und 22b angeordneten Anschlusslaschen 22a', 22a", 22b', 22b" verlaufen, insbesondere in den Aufnahmen im Wesentlichen parallel zueinander. Der Abstand der Kontaktoberflächen der Aufnahmen 22a', 22a", 22b', 22b" entspricht dabei vorzugsweise im Wesentlichen dem Abstand zwischen erster und zweiter 26a, 26b bzw. zwischen dritter und vierter 26c, 26d Kontaktoberfläche des Kontaktelements 20, was der Höhe des Kontaktelements 20 in den Kontaktbereichen 24a, b entsprechen kann. Der Abstand der Kontaktbereiche 24a, b zueinander ist ferner vorzugsweise im Wesentlichen gleich dem Abstand der Ausnehmungen 22a, 22b zueinander. Dies stellt sicher, dass die Kontaktbereiche 24a, b in der Geschlossenposition beide in den Ausnehmungen 22a, 22b angeordnet sind.

Das Verschiebeelement 10 ist zur Isolation zumindest teilweise aus einem Isolator, vorzugsweise zumindest teilweise aus einem Kunststoff gebildet.

Zu erkennen ist ferner, dass aus dem Gehäuse 12 zwei Anschlussteile 2a, 2b zweier Anschlusslaschen 4a, 4b ragen. Die Anschlusslaschen 4a, 4b erstrecken sich auch in das Innere des Gehäuses 12. Innerhalb des Gehäuses 12 verlaufen die Anschlusslaschen 4a, 4b parallel zueinander, parallel zu der Verschieberichtung die entlang der Achse II-II verläuft bis in ihren Kontaktbereich 18a, b, in dem die Anschlusslaschen 4a, 4b jeweils zumindest eine Ausnehmung 22a, 22b aufweisen. Die Anschlusslaschen 4a, 4b können dabei insbesondere unmittelbar an dem Rand des Gehäuses 12 verlaufend angeordnet sein. Vorteilhafterwiese können die Anschlusslaschen 4a, 4b jeweils auch zumindest teilweise innerhalb einer Ausnehmung 28a, b des Gehäuses 12 angeordnet sein.
Die Ausnehmungen 22a, 22b der Anschlusslaschen selbst sind dabei vorzugsweise hakenförmig und/oder U-förmig in Richtung des Kontaktelements 20 geöffnet und haben einen Boden.

Um eine elektrische Kontaktierung des Kontaktelements 20 mit den Anschlusslaschen 4a, 4b im geöffneten Zustand des elektrischen Schließers 1 wirksam zu verhindern, ist zwischen den im Kontaktbereich 18a, b der Anschlusslaschen 4a, 4b angeordneten Ausnehmungen 22a, 22b und dem Kontaktelement 20 ein Isolationselement 16 angeordnet.

Das Isolationselement 16 ist vorzugsweise zweiteilig, insbesondere aus zwei Isolationskappen 16a, 16b gebildet, welche auf das Verschiebeelement 10 aufgesetzt sind. Die Isolationskappen 16a, 16b weisen hierbei vorzugsweise nicht nur eine zu Isolationszwecken erforderliche niedrige elektrische Leitfähigkeit sowie eine hohe Durchschlagsfestigkeit auf, sondern besitzen vorteilhafterweise auch eine niedrige Reißfestigkeit, Bruchfestigkeit und Scherfestigkeit.

Letztere Eigenschaften sind wünschenswert, da bei einer Auslösung eines Impulses durch die Antriebseinheit 8 vorzugsweise vorgesehen ist, dass das Kontaktelement 20 die Isolationskappen 16a, 16b bei der Beschleunigung des Kontaktelements 20 in Richtung des Kontaktbereichs 18a, b zumindest in dem Bereich durchbricht, der in der Offenposition unmittelbar an die Ausnehmungen 22a, 22b der Anschlusslaschen 4a, 4b grenzt. Vorzugsweise ist damit zumindest in dem Bereich der Grenzfläche zwischen den Isolationskappen 16a, 16b und den in Richtung der Isolationskappen 16a, 16b weisenden Oberflächen der Kontaktlaschen 4a, 4b eine Abtrennung der Isolationskappen 16a, 16b vorgesehen. Insbesondere werden die Isolationskappen 16a, 16b an den Anschlusslaschen 4a, 4b zumindest teilweise abgetrennt, vorzugsweise abgerissen, bzw. abgeschert.

Um die Isolationskappen 16a, 16b einfach durchbrechen zu können, kann auch die Form des Kontaktelements 20 angepasst werden. Beispielsweise kann das Kontaktelement 20 an seinem dem Antrieb 8 abgewandten Ende eine meißelförmige oder keilförmige Verjüngung aufweisen.

Zudem kann es vorteilhaft sein, wenn die die Isolationskappen 16a, 16b neben einer geringen Bruch-, Scher- und Reißfestigkeit zusätzlich (hier nicht dargestellte) Sollbruchstellen aufweisen, die vorzugsweise in einem potentiellen Kontaktbereich der Isolationskappen 16a, 16b mit dem Kontaktelement 20 sowie in einem potentiellen Kontaktbereich mit den Anschlusslaschen 4a, 4b, insbesondere den in Richtung der Isolationskappen 16a, 16b weisenden Oberflächen der Kontaktlaschen 4a, 4b angeordnet sind. So können die Isolationskappen 16a, 16b bei einem erfolgten Impuls der Antriebseinheit 8 vorteilhafterweise einfacher durch das Kontaktelement 20 durchbrochen und von den Anschlusslaschen 4a, 4b abgeschert werden.

Fig. 2 zeigt eine Schnittansicht eines elektrischen Schließers 1 nach einem Schnitt entlang der Linie II-II gemäß Fig. 1. In dieser Ansicht erkennt man auch die Anordnung des Kontaktelements 20, das fest an dem Verschiebeelement 10 angeordnet ist und in der Ansicht gemäß Figur 1 von dem der Isolation des Kontaktelements 20 dienenden Isolationskappen 16a, 16b verdeckt ist. Die Verschieberichtung des Kontaktelements 20 verläuft ausgehend von dem Verschiebelement 10 in Richtung der Ausnehmungen 22a, 22b. Nach der Auslösung eines Impulses der Antriebseinheit 8 ist vorgesehen, dass das Kontaktelement 20 in Richtung der Ausnahmen 22a, b beschleunigt wird. Reduziert auf die in der Schnittansicht dargestellte Kontaktlasche 4b ist nach Beschleunigung des Kontaktelements 20 die Durchbrechung zumindest eines Teils der Isolationskappe 16b vorgesehen, so dass ein elektrischer Kontakt zwischen den Kontaktoberflächen 26c, d des Kontaktelements 20 und den Kontaktoberflächen 22b' und 22b" der Anschlusslasche hergestellt werden kann. Ab dem Zeitpunkt der Herstellung eines elektrischen Kontaktes zwischen dem Kontaktelement 20 und der Anschlusslasche 4b wird das Kontaktelement 20 vorzugsweise in der Ausnehmung 18b in Bewegungsrichtung geführt. Dabei wird die durch die Antriebseinheit 8 initiierte Bewegung des Kontaktelements 20 durch die fortlaufend größer werdende Berührfläche zwischen den Kontaktoberflächen 26c, d des Kontaktelements 20 und den Kontaktoberflächen 22', 22" der Anschlusslasche 4b und die damit verbundene größere Reibung fortlaufend abgebremst.

Eine entsprechende Bewegung und Kontaktierung ist nach der Auslösung eines Impulses der Antriebseinheit 8 ebenso zwischen den in dieser Schnittansicht nicht dargestellten Kontaktoberflächen 26a, b des Kontaktelements 20 und den Kontaktoberflächen 22a' und 22a" der Anschlusslasche vorgesehen.

Fig. 3 zeigt eine Schnittansicht eines elektrischen Schließers 1 nach einem Schnitt entlang der Linie III-III gemäß Fig. 2. Auch in dieser Ansicht erkennt man die Anordnung des Kontaktelements 20, das in geöffnetem Zustand des elektrischen Schließers 1 noch durch die Isolationskappen 16a, 16b isoliert, getrennt von den Anschlusslaschen 16a, 16b angeordnet ist.

In den Fig. 4a - c ist eine keineswegs als abschließend zu verstehende Auswahl verschiedener Ausführungsformen des Kontaktelements 20 dargestellt.

Fig. 4a zeigt ein im Wesentlichen quaderförmiges Kontaktelement 20, welches die getrennt voneinander angeordneten Kontaktbereiche 24a und 24b umfasst. Die Kontaktbereiche 24a, b sind an den äußeren Randbereichen des Kontaktelements 20 angeordnet und weisen jeweils die auf einander gegenüberliegenden Seiten des Kontaktelements 20 angeordnete Kontaktoberflächen 26a und 26 b bzw. 26c und 26d auf.

Ferner ist die Oberfläche 20' erkennbar, welche im eingebauten Zustand des Kontaktelements 20 in Richtung der Aufnahmen 22a und 22b weist. Ebenfalls ist die Flächennormale 20a dieser Fläche eingezeichnet, die bei der Bewegung des Kontaktelements 20 aus der Offenposition in die Geschlossenposition im Wesentlichen parallel zu der Verschieberichtung verläuft.

Ferner sind die beiden jeweils senkrecht zur Fläche 20a angeordneten Flächen 20b und 20c samt ihrer jeweiligen Flächennormalen zu erkennen. Die Flächennormale 20b steht senkrecht auf der breiten Oberfläche des Kontaktelements 20. Die Flächennormale 20c steht senkrecht auf der nach außen weisenden Oberfläche des Kontaktelements 20.

Neben einer als quaderförmiges Flachteil gebildeten Ausführungsform gemäß Fig. 4a, zeigt Fig. 4b eine Ausführungsform eines Kontaktelements 20, bei dem das dem Antrieb abgewandte Ende des Kontaktelements 20 verjüngt, insbesondere meißel- oder bolzenförmig verjüngt gebildet ist. Eine solche Ausführungsform weist nicht nur den Vorteil auf, dass die Isolationskappen 4a, 4b bei einer Auslösung des Antriebs 6 einfacher durchtrennt werden können, sondern erlaubt dadurch, dass der verjüngte Teil des Kontaktelements 20 auch bei gegebenen Fertigungstoleranzen einfach in die Ausnehmungen 22a, 22b eingeführt werden kann, die Ausbildung einer Pressverbindung zwischen dem Kontaktelement 20 und den Ausnehmungen 22a, 22b der Anschlusslaschen 16a, 16b. Durch eine Pressverbindung ist es möglich, die zu kontaktierenden Oberflächen der Bauteile bei der Herstellung der Kontaktierung durch Reibung zumindest teilweise von Verunreinigungen oder Passivierungen zu befreien, wodurch eine qualitativ hochwertige Kontaktierung gewährleistet ist. Ferner weist die Ausführungsform gemäß Fig. 4b neben den Kontaktbereichen 24a und 24b noch einen zwischen diesen beiden Bereichen angeordneten dritten Kontaktbereich auf, wodurch in diesem Fall nicht nur vier Kontaktoberflächen, sondern mit den Kontaktflächen 26a-f insgesamt sechs Kontaktflächen angeordnet sind.

Fig. 4c zeigt schließlich eine Ausführungsform, in der das Kontaktelement 20 Rastnasen und Rastausnehmungen in den Kontaktbereichen 24a und 24b aufweist, die insbesondere dazu dienen, ein Öffnen des elektrischen Schließers 1 nach einem Schließen des Schließers 1 zu verhindern. Dies wird insbesondere dadurch erreicht, dass das Kontaktelement 20 und die Ausnehmungen 22a, 22b der Anschlusslaschen 4a, 4b derart gebildet sind, dass das Kontaktelement 20 in einer geschlossenen Position des Schließers 1 in der Aufnahme vorzugsweise formschlüssig verrastet. Es versteht sich, dass entsprechende Rastnasen und Rastausnehmungen nicht nur auf den Kontaktoberflächen 26a und 26c, sondern alternativ oder kumulativ auch auf den Kontaktoberflächen 26b und 26d angeordnet sein können.

Fig. 5 zeigt schließlich eine räumliche Ansicht eines elektrischen Schließers 1 in einer geschlossenen Position.

In der Geschlossenposition ist das Kontaktelement 20, insbesondere die Kontaktbereiche 24a, b des Kontaktelements 20 in den Ausnehmungen 22a, 22b der Anschlusslaschen angeordnet.

Über den direkten Kontakt der Kontaktoberflächen des Kontaktelements 26a, b, c, d mit den Kontaktoberflächen der Ausnehmungen 22a', 22a", 22b', 22b" wird ein elektrischer Kontakt zwischen den beiden Anschlusslaschen 4a, 4b hergestellt, so dass elektrische Ladung sicher und verlässlich über die beiden miteinander verbundenen Anschlusslaschen 4a, 4b abgeführt werden kann.

In dieser Position ist das Kontaktelement 20 in der Aufnahme der Anschlusslaschen 4a, 4b angeordnet und schließt diese somit kurz. Durch das Kurzschließen der Anschlusslaschen 4a, 4b ist es möglich eine Abführung von Restkapazitäten zu ermöglichen, wie sie im Falle eines Unfalls mit einem Kraftfahrzeug notwendig sein kann. Zu erkennen ist, dass die Isolationskappen 16a, 16b teilweise an den Anschlusslaschen 4a, 4b abgetrennt worden sind, wodurch an den Kontaktflächen zwischen den Anschlusslaschen 4a, 4b und den Isolationskappen 16a, 16b nur noch die abgeschorenen Reste der Isolationskappen 16a' und 16b' übrig bleiben. Der restliche Teil der Isolationskappen 16a, 16b ist schließlich zwischen dem Kontaktelement 20 und der Wand des Gehäuses 12 angeordnet.

Die Auslösung der Bewegung findet gegenständlich in der Antriebseinheit 8 statt. Nach Initiierung eines beispielsweise elektrischen Impulses wird in der Antriebseinheit 8 beispielsweise ein weiterer elektrischer, mechanischer, hydraulischer, oder pneumatischer Impuls ausgelöst, der die Verschiebeeinheit 10 samt angeordnetem Kontaktelement 20 in Richtung des Kontaktbereichs 18a, b der Anschlusslaschen 4a, 4b beschleunigt. Die Verschiebeeinheit 10 kann dabei als Verschiebeschlitten oder auch als Hubkolben gebildet sein, der das Kontaktelement 20 in Verschieberichtung in die Aufnahme drückt.

Bei dieser Bewegung durchbricht das Kontaktelement 20 zunächst die zwischen dem Antrieb 6 und dem Kontaktbereich 18a, b angeordneten Isolationskappen 16a, 16b, bevor das Kontaktelement 20 schließlich in die Ausnehmungen 22a, 22b der Anschlusslaschen 4a, 4b eingefahren wird.

Fig. 6 zeigt eine Schnittansicht eines elektrischen Schließers 1 nach einem Schnitt entlang der Linie IV-IV gemäß Fig. 5. In dieser Ansicht erkennt man aufgrund des Schnittversatzes die zwischen den Kontaktoberflächen 26c, d des Kontaktelements 20 und den Kontaktoberflächen 22b' und 22b" der Anschlusslasche hergestellte elektrische Kontaktierung. Zudem ist im Kontaktbereich 18a, b der Anschlusslasche 4b, neben dem nunmehr innerhalb der Ausnehmung der Anschlusslasche 4b angeordneten Kontaktelement 20, auch der an der Anschlusslasche 4b abgescherte Teil der Isolationskappe 16b' zu erkennen.

Fig. 7 zeigt eine Schnittansicht eines elektrischen Schließers 1 nach einem Schnitt entlang der Linie VII-VII gemäß Fig. 6. Auch in dieser Ansicht erkennt man neben dem innerhalb der Ausnehmung der Anschlusslaschen 4a, 4b angeordneten Kontaktelement 20, auch die an den Anschlusslaschen 4a, 4b abgescherten Teile der Isolationskappe 16a', 16b'.

Mit Hilfe des gegenständlichen elektrischen Schließers 1 ist es möglich, eine schnelle und qualitativ hochwertige elektrische Verbindung zwischen den gegenständlichen Anschlusslaschen herzustellen, um so eine möglichst schnelle und sichere Abführung von Restkapazitäten zu gewährleisten.

Dabei ist der gegenständlich vorgeschlagene elektrische Schließer 1 nicht nur elektrisch gut isoliert und mechanisch ausfallsicher gebildet, sondern ermöglicht auch eine reproduzierbare und zufriedenstellende Kontaktierung zwischen dem Kontaktelement und den Anschlusslaschen.

## Patentansprüche

1. Elektrischer Schließer (1) mit,
- einer ersten Anschlusslasche (22a),
- einer zweiten, elektrisch von der ersten Anschlusslasche isolierten Anschlusslasche (22b), wobei die erste und die zweite Anschlusslasche in einem innerhalb eines Führungsgehäuses (12) angeordneten Kontaktbereich zumindest jeweils eine Ausnehmung (18a,18b) aufweist,
- einem Antrieb (6) zum Antreiben eines Kontaktelements (20),
- wobei das Kontaktelement (20) in einem Führungsgehäuse (12) zwischen dem Antrieb (6) und dem Kontaktbereich (24a,24b) der Anschlusslaschen (4a,4b) angeordnet ist und durch den Antrieb von einer Offenposition, in dem die Anschlusslaschen voneinander isoliert sind in eine Geschlossenposition, in dem die Anschlusslaschen miteinander über das Kontaktelement elektrisch verbunden sind, verschiebbar ist, wobei in der Geschlossenposition das Kontaktelement in den Ausnehmungen (18a,18b) der Anschlusslaschen aufgenommen ist,
**dadurch gekennzeichnet,**
- **dass** das Kontaktelement (20) bei der Verschiebung von den beiden Anschlusslaschen (22a,22b) gleichzeitig in deren jeweiligen Ausnehmungen (18a,18b) in Verschieberichtung geführt ist,
wobei
in der Geschlossenposition eine Presspassung zwischen dem Kontaktelement und den Anschlusslaschen gebildet ist, so dass bei der Kontaktierung von Kontaktelemt und Anschlusslaschen die zu kontaktierenden Oberflächen (26a,26b,26c,26d) zumindest teilweise von Verunreinigungen oder Passivierung befreit werden und
- das Kontaktelement (20) in zumindest einem Kontaktbereich, in dem es in den Ausnehmungen in der Geschlossenposition gehalten ist, als Flachteil gebildet ist,
wobei die Form des Kontaktbereichs (24a,24b) im Wesentlichen komplementär zu den Ausnehmungen (18a,18b) der Anschlusslaschen gebildet ist.

2. Elektrischer Schließer (1) nach Anspruch 1, **dadurch gekennzeichnet, dass**
das Kontaktelement (20) zumindest teilweise aus einem elektrisch leitfähigen Material, vorzugsweise zumindest teilweise aus einem Aluminiumwerkstoff und/oder einem Kupferwerkstoff gebildet ist und/oder dass die Anschlusslaschen (22a,22b) zumindest teilweise aus einem leitfähigen Material, vorzugsweise zumindest teilweise aus einem Kupferwerkstoff und/oder einem Aluminiumwerkstoff gebildet sind.

3. Elektrischer Schließer (1) nach einem der vorangehenden Ansprüche,
**dadurch gekennzeichnet, dass**
- die Flächennormale der Oberfläche des Kontaktbereichs, Kontaktbereichs (24a,24b) der in der Offenposition den Ausnehmungen (18a,18b) zugewandt ist, im Wesentlichen parallel zu der Verschieberichtung ist.

4. Elektrischer Schließer (1) nach einem der vorangehenden Ansprüche, **dadurch gekennzeichnet, dass**
die Kontaktbereiche (24a,24b) räumlich voneinander getrennt sind, insbesondere dass die Kontaktbereiche bezogen auf eine parallel zu der Verschieberichtung verlaufende Mittenachse des Kontaktelements einander gegenüberliegen, insbesondere dass der Abstand der Kontaktbereiche zueinander im Wesentlichen gleich dem Abstand der Ausnehmungen (18a,18b) zueinander ist.

5. Elektrischer Schließer (1) nach einem der vorangehenden Ansprüche, **dadurch gekennzeichnet, dass**
das Kontaktelement (20) gegenüber den Ausnehmungen (18a,18b) der Anschlusslaschen (16a,16b) derart geformt und/oder dimensioniert ist, dass bei der Verschiebung eine formschlüssige Verbindung, insbesondere eine Presspassung zwischen dem Kontaktelement und den Anschlusslaschen gebildet ist.

6. Elektrischer Schließer (1) nach einem der vorangehenden Ansprüche, **dadurch gekennzeichnet, dass**
die Anschlusslaschen (16a,16b) jeweils ein aus dem Führungsgehäuse weisenden Anschlussteil (2a,2b) und ein in dem Führungsgehäuse angeordneten das Kontaktelement bei der Verschiebung führenden Teil aufweisen, und/oder dass die Aufnahmen an einander gegenüberliegenden Seiten des Führungsgehäuses angeordnet sind.

7. Elektrischer Schließer (7) nach einem der vorangehenden Ansprüche, **dadurch gekennzeichnet, dass**
die Ausnehmungen (18a,18b) der Anschlusslaschen und das Kontaktelement (20) Rastnasen und/oder Rastausnehmungen aufweisen, die derart zueinander geformt und dimensioniert sind, dass bei der Verschiebung eine formschlüssige Verbindung, insbesondere eine Rastverbindung zwischen dem Kontaktelement (20) und den Anschlusslaschen (4a,4b) gebildet ist.

8. Elektrischer Schließer (1) nach einem der vorangehenden Ansprüche, **dadurch gekennzeichnet, dass**
das Führungsgehäuse (12) einen Führungskanal aufweist, in dem das Kontaktelement (20) verschiebbar angeordnet ist.

9. Elektrischer Schließer (1) nach einem der vorangehenden Ansprüche, **dadurch gekennzeichnet, dass**
der Kontaktbereich (24a,24b) der Anschlusslaschen an einem ersten Ende des Führungskanals und der Antrieb an einem dem ersten Ende gegenüberliegenden zweiten Ende des Führungskanals (14) angeordnet ist.

10. Elektrischer Schließer (1) nach einem der vorangehenden Ansprüche, **dadurch gekennzeichnet, dass**
der Antrieb (6) ein Antriebseinheit und einen Verschiebeelement (10) aufweist, insbesondere dass das Antriebselement ein elektrisches, ein hydraulisches, ein pyrotechnisches oder ein mechanisches Antriebselement ist.

11. Elektrischer Schließer nach einem der vorangehenden Ansprüche,
**dadurch gekennzeichnet, dass**
das Verschiebeelement (10) als Verschiebeschlitten oder als Bolzen gebildet ist, wobei
das Kontaktelement formschlüssig, vorzugsweise kraftschlüssig, insbesondere stoffschlüssig mit dem Verschiebeelement verbunden ist.

12. Elektrischer Schließer nach einem der vorangehenden Ansprüche,
**dadurch gekennzeichnet, dass**
zur Isolation des Kontaktelements (20) zwischen dem Kontaktelement und dem Kontaktbereich (24a,24b) der Anschlusslaschen (4a,4b) zumindest ein Isolationselement (16) angeordnet ist, wobei das Isolationselement vorzugsweise zweistückig, insbesondere aus zwei Isolationskappen (16a,16b) gebildet ist, insbesondere dass das eine der Isolationselemente jeweils zumindest die den Anschlusslaschen (4a,4b) in der Offenposition zugewandte Oberfläche des Kontaktelements (20) bedeckt.

13. Elektrischer Schließer nach einem der vorangehenden Ansprüche,
**dadurch gekennzeichnet, dass**
das Isolationselement (16) aus einem Isolationsmaterial gebildet ist, wobei das Isolationsmaterial eine spezifische elektrische Leitfähigkeit von zumindest weniger als 10-5 S·cm-1, bevorzugt weniger als 10-10 S·cm-1, besonders bevorzugt 10-15 S·cm-1 aufweist, insbesondere dass das Isolationsmaterial mit einer Durchschlagsfestigkeit von zumindest mehr als 5 kV/mm, bevorzugt mehr als 20 kV/mm, besonders bevorzugt mehr als 50 kV/mm gebildet ist.

14. Kraftfahrzeug mit einer Energieleitung und einem mit der Energieleitung verbundenen elektrischen Schließer (1) nach einem der Ansprüche 1 bis 13.

## Claims

1. Electric contactor (1) with,
- of a first connection lug (22a),
- a second connection lug (22b) electrically insulated from the first connection lug, the first and second connection lugs each having at least one recess (18a, 18b) in a contact region arranged within a guide housing (12),
- an actuator (6 for driving a contact element (20),
- the contact element (20) being arranged in a guide housing (12) between the actuator (6) and the contact region (24a, 24b) of the connecting lugs (4a, 4b) and being displaceable by the actuator from an open position, in which the connecting lugs are insulated from one another, into a closed position, in which the connecting lugs are electrically connected to one another via the contact element, the contact element being received in the recesses (18a, 18b) of the connecting lugs in the closed position,
**characterized in that**
- during the displacement the contact element (20) is guided in the direction of displacement simultaneously in the respective recesses (18a, 18b) of the two connecting lugs (22a, 22b)
- wherein in the closed position a press fit is formed between the contact element and the connection lugs such that upon contacting between the contact element and the connection lugs the contacting surface is at least partially freed from dirt or passivation and
- the contact element is formed in at least one contact region, in which it is held in the recesses in the closed position, as a flat part, wherein the shape of the contact region is essentially complementary to the recesses of the connecting lugs.

2. Electric contactor (1) according to claim 1,
**characterized in that**
the contact element (20) is formed at least partially from an electrically conductive material, preferably at least partially from an aluminium material and/or a copper material and/or **in that** the connecting lugs (22a, 22b) are formed at least partially from a conductive material, preferably at least partially from a copper material and/or an aluminium material.

3. Electric contactor (1) according to one of the preceding claims,
**characterized in that**
- the surface normal of the surface of the contact region (24a, 24b) facing the recesses (18a, a8b) in the open position is substantially parallel to the displacement direction.

4. Electric contactor (1) according to one of the preceding claims,
**characterized in that**
the contact regions (24a, 24b) are spatially separated from one another, in particular that the contact regions lie opposite one another with respect to a central axis of the contact element extending parallel to the displacement direction, in particular that the distance between the contact regions is substantially equal to the distance between the recesses (18a, 18b).

5. Electric contactor (1) according to one of the preceding claims,
**characterized in that**
the contact element (20) is shaped and/or dimensioned relative to the recesses (18a, 18b) of the connecting lugs (16a, 16b) in such a way that, during displacement, a positive connection, in particular a press fit is formed between the contact element and the connecting lugs.

6. Electric contactor (1) according to one of the preceding claims,
**characterized in that**
the connecting lugs (16a, 16b) each have a connecting part (2a, 2b) facing outward of the guide housing and a part arranged in the guide housing and guiding the contact element during displacement, and/or **in that** the receptacles are arranged on opposite sides of the guide housing.

7. Electric contactor (1) according to one of the preceding claims,
**characterized in that**
the recesses (18a, 18b) of the connecting lugs and the contact element (20) have latching lugs and/or latching recesses which are shaped and dimensioned relative to one another in such a way that, during displacement, a positive connection, in particular a latching connection, is formed between the contact element (20) and the connecting lugs (4a, 4b).

8. Electric contactor (1) according to one of the preceding claims,
**characterized in that**
the guide housing (12) has a guide channel in which the contact element (20) is displaceably arranged.

9. Electric contactor (1) according to one of the preceding claims,
**characterized in that**
the contact region (24a, 24b) of the connection lugs is disposed at a first end of the guide channel and the actuator is disposed at a second end of the guide channel (14) opposite the first end.

10. Electric contactor (1) according to one of the preceding claims,
**characterized in that**
the actuator (6) comprises an actuator element and a displacement element (10), in particular that the actuator element is an electric, a hydraulic, a pyrotechnic or a mechanical actuator element.

11. Electric contactor (1) according to one of the preceding claims,
**characterized in that**
the displacement element (10) is formed as a sliding carriage or as a bolt, the contact element being connected to the displacement element in a positive-locking, preferably force-locking, in particular material-locking manner.

12. Electric contactor according to one of the preceding claims,
**characterized in that**
at least one insulating element (16) is arranged for insulating the contact element (20) between the contact element and the contact region (24a, 24b) of the terminal lugs (4a, 4b), the insulating element preferably being formed in two pieces, in particular from two insulating caps (16a, 16b), in particular **in that** one of the insulating elements in each case covers at least the surface of the contact element (20) facing the connection lugs (4a, 4b) in the open position.

13. Electric contactor according to one of the preceding claims,
**characterized in that**
the insulating element (16) is formed from an insulating material, wherein the insulating material has a specific electrical conductivity of at least less than 10-5 S-cm-1, preferably less than 10-10 S-cm-1, particularly preferably 10-15 S-cm-1, in particular that the insulating material has a dielectric strength of at least more than 5 kV/mm, particularly preferably more than 20 kV/mm, especially preferably more than 50 kV/mm.

14. A motor vehicle with a power line and an electric contactor (1) connected to the power line in accordance with any of Claims 1 to 13.

## Revendications

1. Verrou électrique (1) avec
- une première languette de raccordement (22a),
- une deuxième languette de raccordement (22b), isolée électriquement de la première languette de raccordement,
sachant que la première et la deuxième Languette de raccordement présentent chacune, dans une zone de contact disposée à l'intérieur d'un boitier de guidage (12), au moins un évidement (18a, 18b),
- un entraînement (6) pour l'entraînement d'un élément de contact (20),
- sachant que l'élément de contact (20) est disposé dans un boitier de guidage (12), entre l'entraînement (6) et la zone de contact (24a, 24b) de la languette de raccordement (4a, 4b), et peut être déplacé, par l'entraînement, d'une position d'ouverture, dans laquelle les languettes de raccordement sont isolées l'une de l'autre, dans une position de fermeture, dans laquelle les languette de raccordement sont reliées ensemble électriquement par le biais de l'élément de contact, sachant que, dans la position de fermeture, l'élément de contact est reçu dans l'évidement (18a, 18b) des languettes de raccordement,
**caractérisé en ce que**
- l'élément de contact (20), lors du déplacement des deux languettes de raccordement (22a, 22b) est conduit simultanément dans les évidements (18a, 18b) respectifs de celles-ci,
- sachant que, dans la position de fermeture, un ajustement serré est formé entre l'élément de contact et les languettes de raccordement de sorte que, lors de l'entrée en contact de l'élément de contact et des languettes de raccordement, les surfaces (26a 26b, 26c, 26d) devant être contactées sont, au moins partiellement débarrassées de salissures ou de passivation et que l'élément de contact (20) est réalisé en tant que pièce plate, dans au moins une zone de contact, dans laquelle il est maintenu dans les évidements dans la position de fermeture.

2. Verrou électrique (1) selon la revendication 1,
**caractérisé en ce que** l'élément de contact (20) est réalisé, au moins partiellement, à partir d'un matériau conducteur de courant, de préférence au moins partiellement en matériau d'aluminium et / ou d'un matériau de cuivre et / ou que les languettes de raccordement (22a, 22b) sont réalisées, au moins partiellement à partir d'un matériau conducteur, de préférence, au moins partiellement, à partir d'un matériau de cuivre et / ou d'un matériau d'aluminium.

3. verrou électrique (1) selon l'une des revendications précédentes, **caractérisé en ce que** la normale à une surface de la surface de la zone de contact (24a, 24b) dans la position d'ouverture est orientée vers les évidements (18a, 18b), dans la direction essentiellement parallèle à la direction de déplacement.

4. Verrou électrique (1) selon l'une des revendications précédentes,
**caractérisé en ce que** les zones de contact (24a, 24b) sont situées à distance l'une de l'autre, en particulier que les zones de contact, en référence à un axe central de l'élément de contact s'étendant parallèlement à la direction de déplacement, sont situés à l'opposé l'une de l'autre, en particulier que la distance entre les zones de contact est sensiblement égal à la distance entre les évidements (18a, 18b).

5. Verrou électrique (1) selon l'une des revendications précédentes, **caractérisé en ce que** l'élément de contact (20) par rapport aux évidements (18a, 18b) des languettes de raccordement (16a, 16b) est formé et / ou dimensionné de sorte que, lors du déplacement, une liaison par engagement géométrique, en particulier par ajustement serré ou avec jeu entre l'élément de contact et les languettes de raccordement, soit réalisée.

6. Verrou électrique (1) selon l'une des revendications précédentes, **caractérisé en ce que**, les languettes de raccordement (16a, 16b) sont dotées chacune d'une pièce de raccordement (2a, 2b) orientée hors du boitier de guidage et d'une pièce, qui, disposée dans le boitier de guidage conduit l'élément de contact lors du déplacement, et / ou que les réceptacles sont disposés sur des côtés opposés du boitier de guidages.

7. Verrou électrique (1) selon l'une des revendications précédentes, **caractérisé en ce que** les évidements (18a, 18b) des languettes de raccordement et l'élément de contact (20) sont dotés de nez d'arrêt et / ou d'évidements d'arrêt, qui sont formes et dimensionnés les uns par rapport aux autres de sorte que, lors du déplacement, une liaison par engagement géométrique, en particulier une liaison par encliquetage, soit réalisée entre l'élément de contact (20) et les languettes de raccordement (4a,4b) .

8. Verrou électrique (1) selon l'une des revendications précédentes, **caractérisé en ce que** le boitier de guidage (12) est doté d'un canal de guidage, dans lequel l'élément de contact (20) est disposé.

9. Verrou électrique (1) selon l'une des revendications précédentes, **caractérisé en ce que** la zone de contact (24a, 24b) des languettes de raccordement est disposée à une première extrémité du canal de guidage et l'entraînement à une deuxième extrémité du canal de guidages (14) située à l'opposé de la première extrémité.

10. Verrou électrique (1) selon l'une des revendications précédentes, **caractérisé en ce que** l'entraînement (6) est doté d'une unité d'entraînement et d'un élément de déplacement (10), en particulier que l'élément d'entraînement est un élément d'entraînement électrique, hydraulique, pyrotechnique ou un élément d'entraînement mécanique.

11. Verrou électrique selon l'une des revendications précédentes, **caractérisé en ce que** l'élément de déplacement (10) est réalisé en forme de chariot de déplacement ou en forme de boulon, sachant que l'élément de contact est relié par engagement géométrique, de préférence par adhérence, en particulier par liaison de matière, à l'élément de déplacement.

12. Verrou électrique selon l'une des revendications précédentes, **caractérisé en ce que**, pour l'isolation de l'élément de contact (20), entre l'élément de contact et la zone de contact (24a, 24b) des languettes de raccordement (4a, 4b), au moins un élément d'isolation est disposé, sachant que l'élément d'isolation (16) est formé de préférence par deux pièces, en particulier deux capuchons d'isolation (16a, 16b), en particulier que l'un des éléments d'isolation couvre au moins la surface de l'élément de contacts (20) orientée vers les languettes de raccordement(4a, 4b) dans la position d'ouverture.

13. Verrou électrique selon l'une des revendications précédentes, **caractérisé en ce que** l'élément d'isolation (16) est réalisé à partir d'un matériau d'isolation, sachant que le matériau d'isolation est doté d'une conductibilité électrique, spécifique qui est au moins inférieure à 10-5 S·cm-1, de préférence inférieure à 10-10 S·cm-1, en particulier de préférence 10-15 S·cm-1, en particulier que le matériau d'isolation présente une rigidité diélectrique au moins supérieure à 5 kV / mm, de préférence de plus de 20 kV/mm, en particulier, de préférence, de plus de 50 kV/mm.

14. Véhicule automobile avec une conduite de transport d'énergie et un verrou électrique (1) selon l'une des revendications 1 à 13, qui est relié à la conduite de transport d'énergie.
